# EUROPÄISCHE PATENTSCHRIFT

(11) **EP 4 289 224 B1**
(45) Veröffentlichungstag und Bekanntmachung des Hinweises auf die Patenterteilung: **19.02.2025**
(21) Anmeldenummer: 22708367.2
(22) Anmeldetag: 27.01.2022
(51) Int. Cl.: H05B 3/48

(54) **ELEKTRISCHE HEIZVORRICHTUNG UND VERFAHREN ZUR HERSTELLUNG EINER ELEKTRISCHEN HEIZVORRICHTUNG**
ELECTRIC HEATING DEVICE AND METHOD FOR PRODUCING AN ELECTRIC HEATING DEVICE
DISPOSITIF DE CHAUFFAGE ÉLECTRIQUE ET PROCÉDÉ DE PRODUCTION D'UN DISPOSITIF DE CHAUFFAGE ÉLECTRIQUE

(30) Priorität: 08.02.2021 DE 102021102893
(43) Veröffentlichungstag der Anmeldung: 13.12.2023
(73) Patentinhaber: Türk & Hillinger GmbH, 78532 Tuttlingen (DE)
(72) Erfinder: SCHLIPF, Andreas, 78532 Tuttlingen (DE)
(74) Vertreter: Westphal, Mussgnug & Partner Patentanwälte mbB
(86) Internationale Anmeldenummer: PCT/EP2022/051888
(87) Internationale Veröffentlichungsnummer: WO 2022/167316

(56) Entgegenhaltungen:
- CN-A- 103 237 374
- JP-U- S55 153 795
- US-A- 3 355 802

## Beschreibung

Es gibt eine Vielzahl von elektrischen Heizvorrichtungen mit einem elektrischen Heizelement, das innerhalb des Rohrinnenraums eines rohrförmigen Metallmantels angeordnet und von diesem mit einem elektrisch isolierenden Material elektrisch isoliert ist. Beispiele zeigen die JP S55 153 795 U, die US 3,355,802 A und die CN 103 237 374 A, welche die Merkmale des Oberbegriffs des Anspruchs 1 offenbart.

In der praktischen Anwendung ist dabei in manchen Anwendungsfällen eine Herausforderung, die durch das elektrische Heizelement erzeugte Wärme möglichst effektiv insbesondere zum rohrförmigen Metallmantel abzuführen.

Die Aufgabe der Erfindung besteht daher darin, eine elektrische Heizvorrichtung mit einem elektrischen Heizelement das innerhalb des Rohrinnenraums eines rohrförmigen Metallmantels angeordnet und von diesem mit einem elektrisch isolierenden Material elektrisch isoliert ist, bereitzustellen, bei der die Wärmeabfuhr vom elektrischen Heizelement verbessert ist und ein Herstellverfahren für eine solche elektrische Heizvorrichtung anzugeben. Diese Aufgabe wird gelöst durch eine Vorrichtung mit den Merkmalen des Patentanspruchs 1 und ein Verfahren mit den Merkmalen des Patentanspruchs 8. Vorteilhafte Weiterbildungen sind Gegenstand der abhängigen Patentansprüche.

Die erfindungsgemäße elektrische Heizvorrichtung hat ein elektrisches Heizelement, das trägerfrei innerhalb des Rohrinnenraums mindestens eines rohrförmigen Metallmantels angeordnet und von diesem mit einem verdichteten, elektrisch isolierenden Material elektrisch isoliert ist. Trägerfrei bedeutet dabei insbesondere, dass das elektrische Heizelement nicht auf einen Wickelkörper aufgewendelt ist. Im Regelfall wird es sich um eine selbsttragende Struktur handeln, welche in eine vorgegebene Form gebracht ist und diese ohne Einwirkung äußerer Stabilisierungsmaßnahmen wahrt.

Erfindungswesentlich ist erstens, dass das elektrische Heizelement zumindest abschnittsweise Wendeln mit einer Flachbandgeometrie aufweist, wobei die Wendeln mit Flachbandgeometrie einen Innendurchmesser, einen Außendurchmesser und einem Abstand zwischen benachbarten Wendeln aufweisen und derart geformt sind, dass die flache Seite der Wendeln mit Flachbandgeometrie parallel zur Wendelachse verläuft. Im einfachsten Fall kann es sich also einfach um einen freitragend aufgewendelten Widerstandsdraht mit Flachbandgeometrie handeln; elektrische Heizelemente mit entsprechender Geometrie können jedoch auch aus Rohlingen herausgearbeitet werden, z.B. durch Laserschneiden oder Wasserstrahlschneiden. Dabei kann es sich auch anbieten, die Schnitte zunächst an einem plattenförmigen Rohling vorzunehmen und diesen dann zu verformen, insbesondere aufzurollen oder zu wendeln.

Auch wenn der Begriff eigentlich nicht erläuterungsbedürftig ist soll hier trotzdem erwähnt werden, dass Flachbandgeometrie dabei im Sinne einer Eigenschaft des Querschnitts der Wendel zu verstehen ist, der senkrecht auf der Verlaufsrichtung des Widerstandsmaterials, aus dem sie gebildet ist, steht. Dieser Querschnitt ist im Wesentlichen rechteckförmig mit einer langen Ausdehnungsrichtung, die die Breite definiert und einer kurzen Ausdehnungsrichtung, welche die Höhe definiert. Allerdings können die Ecken abgerundet sein und der Verlauf der Seiten insbesondere in Richtung der Höhe, aber auch in Richtung der Breite muss nicht exakt linear sein.

Tatsächlich kann es beim Aufwendeln eines Widerstandsdrahts mit Flachbandgeometrie zur Bildung eines entsprechenden elektrischen Heizelements zu einer leichten Beeinflussung der ideal im Wesentlichen rechteckförmigen Querschnittsgeometrie kommen, die aber immer noch die Anwendung des Begriffs Flachbandgeometrie rechtfertig.

Unter der flachen Seite des Widerstandsdrahts ist die Seite zu verstehen, die im Wesentlichen parallel zur langen Ausdehnungsrichtung seines Querschnitts verläuft.

Die Verwendung der Wendel mit Flachbandgeometrie in der Orientierung, in der die flache Seite parallel zur Wendelachse verläuft führt einerseits dazu, dass auch wenn die elektrische Heizvorrichtung, in der das elektrische Heizelement verwendet wird nur einen geringen Durchmesser haben darf, das elektrische Heizelement einen erheblichen Querschnitt haben kann, was bei hohen Strombelastungen wichtig ist. Im Gegensatz zu gestreckten Widerstandsdrähten mit relativ hohem Querschnitt, die bislang oft Verwendung fanden, ermöglicht aber die gewendelte Struktur eine elastischere Reaktion des elektrischen Heizelements auf die thermische Wechselbelastung, was wesentliche langsamere Versprödung und Materialermüdung und geringere Bruchgefahr mit sich bringt.

Hinzu kommt aber noch ein zweiter sehr wichtiger Aspekt, nämlich die Tatsache, dass ein gewendelter Widerstandsdraht mit Flachbandgeometrie in der beanspruchten Konfiguration automatisch größere Oberflächen als Kontaktflächen aufweist, die eine Wärmeabfuhr insbesondere in Richtung auf den rohrförmigen Metallmantel ermöglichen.

Versuche der Anmelderin haben gezeigt, dass es vorteilhaft ist, wenn die Breite der Wendel mit Flachbandgeometrie mindestens 30% des Wendelinnendurchmessers entspricht. Als besonders bevorzugt hat es sich herausgestellt, wenn die Breite der Wendel mit Flachbandgeometrie dem Wendelaußendurchmesser entspricht.

Versuche haben weiter gezeigt, dass die Breite der Wendel mit Flachbandgeometrie vorzugsweise mindestens doppelt so breit ist wie ihre Höhe, für manche Anwendungen kann sie auch das Zehnfache der Höhe erreichen. Bevorzugt sollte die Höhe ausreichend groß gewählt werden, damit die Wendel des elektrischen Heizelements ihr eigenes Gewicht tragen kann, so dass das elektrische Heizelement auch wenn er lediglich an einem Ende unterstützt wird seine Form wahrt und nicht unter dem Einfluss der Schwerkraft an Stellen, an denen es nicht unterstützt wird, ändert.

Ebenfalls experimentell ermittelt wurde, dass der Abstand zwischen benachbarten Wendeln vorzugsweise kleiner ist als die Breite der Wendeln mit Flachbandgeometrie. Als realistisch wird ein Abstandswert von etwa 15% der Breite angesehen, man strebt nach geringen Abstandswerten.

Erfindungswesentlich ist zweitens, dass zumindest in Teilbereichen des Innenraums des rohrförmigen Metallmantels, die an mindestens eine Wendel angrenzen, das verdichtete elektrisch isolierende Material ein verdichtetes Granulat aus Körnern unterschiedlicher Größe mit Kanten und Vorsprüngen ist. Dadurch wird dann ermöglicht, dass mindestens eine Oberfläche mindestens einer Wendel Abschnitte aufweist, in denen Körner dieses Granulats unter lokaler Verformung insbesondere des elektrischen Heizelements zumindest teilweise in das elektrische Heizelement hineingepresst sind. Dies führt dazu, dass die Kontaktfläche zwischen elektrischem Heizelement und elektrisch isolierendem Material vergrößert ist, was eine bessere Wärmeabfuhr ermöglicht.

Darüber hinaus hat sich gezeigt, dass derselbe Effekt auch dann erzielt werden kann, wenn das verdichtete isolierende Material ein verdichtetes Formteil aus einem elektrisch isolierenden Material ist, weil dann Bestandteile, insbesondere Fragmente, dieses Formteils unter lokaler Verformung insbesondere des elektrischen Heizelements zumindest teilweise in das elektrische Heizelement hineingepresst sind.

Besonders vorteilhaft ist dabei die Verwendung von Magnesiumoxidgranulat, weshalb dieses Material im Zentrum der weiteren Beschreibung steht.

Dieser Ansatz stellt in gewisser Weise einen Paradigmenwechsel dar. Bislang war die Wahl des verwendeten elektrisch isolierenden Materials und des beim Verdichten angewendeten Drucks stets maßgeblich von der Überlegung geprägt, Kriechstromfestigkeit und Resistenz gegen Feuchtigkeit zu maximieren, weshalb man mit Pulvern mit sehr feinen und regelmäßig geformten Pulverpartikeln gearbeitet hat, um so beim Verdichten eine möglichst homogene Isolierstoffschicht zu erhalten.

Hiervon unterscheidet sich die erfindungsgemäße Verwendung eines Granulats grundsätzlich. Anders als ein Pulver weist ein Granulat im Sinne dieser Offenbarung grobe, unregelmäßige Körner mit Kanten und Vorsprüngen, somit also geringer Rundheit auf, wobei diese Körner insbesondere auch eine relativ breite Partikelgrößenverteilung mit einem Full Width Half Maximum (FWHM-) Wert für die Breite der Verteilung, der insbesondere im Fall von Magnesiumoxidgranulat zwischen einigen zig µm und über hundert µm liegt, aufweisen können. Das Maximum der Magnesiumoxidkorngrößenverteilung der eingesetzten Magnesiumoxid-granulate kann vorzugsweise im Bereich zwischen ca. 30µm und ca. 300µm liegen, woran man erkennt, dass die Partikelgröße allein nicht der entscheidende Parameter ist.

Ein indirektes, makroskopisch ermittelbares Maß für diese Eigenschaften des Granulats ist die Stampfdichte oder Rütteldichte (im Englischen tap density oder tapped density genannt). Beispielsweise haben Magnesiumoxid-Granulate im Sinne dieser Erfindung haben vor dem Verdichten eine Rütteldichte von weniger als 2,45 g/cm³, während die Dichte von Magnesiumoxid mit 3,58g/cm³ angegeben wird. Es entsteht also zunächst beim Befüllen des rohrförmigen Metallmantels eine elektrische Isolationsschicht, die einen erheblichen Anteil von Leervolumina aufweist.

Während man intuitiv annehmen würde, dass sich damit wegen verbleibender Leervolumina innerhalb des mit elektrisch isolierendem Material gefüllten Bereich keine hinreichende Kriechstromfestigkeit und Feuchtigkeitsresistenz erzielen lässt, weil die Leervolumina diesen Eigenschaften entgegenwirken, hat der Erfinder festgestellt, dass überraschenderweise bei der Anwendung von so hohem Druck, dass Abschnitte von Partikeln, die benachbart zu Wendeln des elektrischen Heizelementes und/oder zum rohrförmigen Metallmantel angeordnet sind, insbesondere Kanten und Vorsprünge von Körnern, unter lokaler Verformung des elektrischen Heizelements und/oder des rohrförmigen Metallmantels in das elektrische Heizelement und/oder in den rohrförmigen Metallmantel hineingepresst sind, dennoch eine elektrische Isolationsschicht mit hoher Kriechstromfestigkeit und Feuchtigkeitsresistenz erzielbar ist, die sich zudem mechanisch als deutlich stabiler als bekannte elektrische Isolationsschichten in solchen Vorrichtungen erweist.

Ein weiterer Vorteil, der sich bei der erfindungsgemäßen Verwendung eines Granulats ergibt, ist, dass dadurch ein verbesserter Toleranzausgleich erreicht wird.

Der für die Lösung der erfindungsgemäßen Aufgabe wesentlichste Aspekt ist aber, dass man darüber hinaus stellt man aber auch eine deutliche Verbesserung der Wärmeleitung der elektrischen Isolationsschicht feststellt. Einerseits kann dazu ein durch einen höheren Anteil größerer Granulatkörner geringerer Anteil von Korngrenzen beitragen. Andererseits fördert das Einpressen der Granulatkörner in die Wendel des elektrischen Heizelements aber auch die Wärmeabfuhr, da die Übertragungsfläche effektiv größer wird. Diese Effekte werden durch die Flachbandgeometrie der Wendel des zumindest abschnittsweise gewendelten Heizelements maximiert.

Die Effekte, die vorstehend für Granulatkörner beschrieben werden, treten in ähnlicher Weise auf, wenn das elektrisch isolierende Material ein verdichtetes Formteil aus einem elektrisch isolierenden Material ist. An die Stelle der Granulatkörner treten dann die unregelmäßigen Bestandteile bzw. Fragmente dieses Formteils, die beim Verdichten des Formteils entstehen.

Auf diese Weise wird also beim Verdichten durch das Granulat bzw. die beim Verdichtenden entstehenden Bestandteile des verdichteten Formteils dem elektrischen Heizelement bzw. dessen Wendel, grundsätzlich aber auch dem rohrförmigen Metallmantel eine (zusätzliche) Rauigkeit aufgeprägt. Experimente zeigen, dass beispielsweise für typische Innenleitermaterialien arithmetische Mittenrauwerte Rₐ von einigen µm und mittlere Glättungstiefen Rₚ von um die 10 µm erreicht werden können.

Der zum Verdichten benötigte Druck kann beispielsweise durch Pressverdichten, Walzverdichten oder Hammerverdichten bereitgestellt werden. Besonders bevorzugt sind dabei Drücke, die so hoch sind, dass der Innenleiter plastisch verformt wird, insbesondere dass der Durchmesser des Innenleiters um einige Prozent, bevorzugt etwa 5%, reduziert wird.

Im Bedarfsfall kann insbesondere die Feuchtigkeitsresistenz dadurch noch weiter gesteigert werden, dass das verdichtete Granulat, insbesondere Magnesiumoxidgranulat, zumindest abschnittsweite imprägniert ist.

Zudem kann durch Zusatz von Imprägniermittel zumindest in Abschnitten der Vorrichtung, insbesondere z.B. Zugabe von 0,5 Vol% Silikonfestharz, und anschließendes Tempern ein Verkleben von Granulatkörnern miteinander bewirkt werden, das die entstehende Struktur widerstandsfähiger macht und einem Ausbrechen an den Rändern der Struktur dadurch entgegenwirkt, dass Körner des Granulats miteinander und/oder mit dem Innenleiter und/oder mit dem rohrförmigen Metallmantel verklebt sind.

Besonders vorteilhaft ist es, wenn die Wendelachse parallel zur Rohrmittelachse des rohrförmigen Metallmantels verläuft. Dies bringt mit sich, dass die Kontaktflächen zwischen elektrischem Heizelement und elektrisch isolierendem Material, in die Granulatkörner oder Bestandteile des Formteils eingepresst sind, im Wesentlichen parallel oder rechtwinklig zur Mantelinnenrohrseite verlaufen.

Besonders bevorzugt ist es, wenn mindestens eine Wendel mehrere Oberflächen aufweist, in denen Granulatkörner oder Bestandteile des Formteils unter lokaler Verformung zumindest teilweise in das elektrische Heizelement hineingepresst sind, so dass die Kontaktfläche zwischen elektrischem Heizelement und elektrisch isolierendem Material vergrößert ist. Auf diese Weise kann die Wärmeabfuhr in alle Richtungen, also auch nach innen hin und in die Wendelzwischenräume verbessert werden.

In einer vorteilhaften Weiterbildung dieser Ausführungsform ist vorgesehen, dass die relative Vergrößerung der Kontaktfläche zwischen elektrischem Heizelement und elektrisch isolierendem Material für mindestens zwei unterschiedliche Oberflächen, in die Granulatkörner oder Bestandteile des Formteils unter lokaler Verformung zumindest teilweise in das elektrische Heizelement hineingepresst sind, unterschiedlich ist. Erreicht werden kann dies insbesondere dadurch, dass unterschiedliches elektrisch isolierende Material gezielt eingebracht wird.

Beispielsweise kann man die Oberflächenvergrößerung durch die Teilchengrößenverteilung des Granulats beeinflussen.

Eine Möglichkeit, die Oberflächenvergrößerung unterschiedlich zu gestalten besteht darin, dass man einen porösen Formkörper als zusätzliches elektrisch isolierendes Material verwendet. Beispielsweise kann man einen stangenförmigen Formkörper aus Magnesiumoxid in das Wendelinnere einschieben und ein relativ grobes Magnesiumoxidgranulat in den verbleibenden Ringspalt zwischen Außenrohr und elektrischem Heizelement einrieseln lassen und erhält dann nach dem Verdichten eine Oberflächenmodifikation an allen Oberflächen der Wendeln die anders, insbesondere stärker ausfällt als an der nach innen weisenden Oberfläche.

Im Interesse der Wärmeabfuhr ist es dabei vorteilhaft, wenn die relative Vergrößerung der Kontaktfläche zwischen elektrischem Heizelement und elektrisch isolierendem Material für die dem rohrförmigen Metallmantel zugewandte Oberfläche, in die Granulatkörner oder Bestandteile des Formteils unter lokaler Verformung zumindest teilweise in das elektrische Heizelement hineingepresst sind, am größten ist.

Das erfindungsgemäße Verfahren zur Herstellung einer elektrischen Heizvorrichtung mit einem elektrischen Heizelement, das zumindest abschnittsweise Wendeln mit einer Flachbandgeometrie aufweist, wobei die Wendeln mit Flachbandgeometrie einen Innendurchmesser, einen Außendurchmesser und einem Abstand zwischen benachbarten Wendeln aufweisen und derart geformt sind, dass die flache Seite oder Oberfläche der Wendeln mit Flachbandgeometrie parallel zur Wendelachse verläuft, wobei das elektrische Heizelement innerhalb des Rohrinnenraums eines rohrförmigen Metallmantels angeordnet und von diesem mit einem elektrisch isolierenden Material elektrisch isoliert ist, weist die folgenden Schritte auf:
- Erzeugen des elektrischen Heizelements,
- Anordnen des elektrischen Heizelements im Innenraum des rohrförmigen Metallmantels,
- Einbringen des elektrisch isolierenden Materials in den Innenraum des rohrförmigen Metallmantels, und
- Verdichten des elektrisch isolierenden Materials. Erfindungswesentlich ist, dass das elektrisch isolierende Material ein Granulat aus Körnern unterschiedlicher Größe mit Kanten und Vorsprüngen oder ein Formkörper ist, das bzw. der in radialer Richtung mindestens so stark verdichtet wird, dass

Abschnitte, insbesondere Kanten und Vorsprünge, von Granulatkörnern oder von beim Verdichten entstehenden Fragmenten des Formkörpers unter lokaler Verformung des elektrischen Heizelements in mindestens eine Wendeloberfläche mindestens einer Wendel mit Flachbandgeometrie hineingepresst werden.

Insbesondere Magnesiumoxid eignet sich gut als Basismaterial für das elektrisch isolierende Material.

Besonders bevorzugt ist es dabei, dass das Einbringen des elektrisch isolierenden Materials in Leervolumina des Innenraums des rohrförmigen Metallmantels zumindest teilweise dadurch erfolgt, dass man das Granulat unter Rütteln von einer Stirnseite her in den rohrförmigen Metallmantel einrieseln lässt. Dies fördert nicht nur den Materialtransport innerhalb des freien Innenvolumens des rohrförmigen Metallmantels, sondern die dadurch erreichte Vorkonfiguration der Körner des Granulats erweist sich auch als hilfreich für die Reduktion und/oder Vermeidung etwaiger Leervolumina.

Bevorzugt wird als elektrisch isolierendes Material ein Magnesiumoxidgranulat verwendet, das derart beschaffen ist, dass das elektrisch isolierende Material vor dem Verdichten eine Rütteldichte von weniger als 2,45g/cm3 hat.

Insbesondere dann, wenn eine unterschiedlich starke Oberflächenmodifikation durch Einpressen von Granulatkörnern in unterschiedliche Oberflächen von Wendeln erzielt werden soll, ist es hilfreich, wenn auch ein Teil des elektrisch isolierenden Materials als Formkörper in den Innenraum des rohrförmigen Metallmantels eingebracht wird. Beispielsweise kann ein stangenförmiger Formkörper in das Wendelinnere der Wendeln des elektrischen Heizelements eingesteckt werden oder ein rohrförmiger Rohrkörper in den Ringspalt zwischen dem elektrischen Heizelement und dem rohrförmigen Metallmantel eingeführt werden.

Unterschiede in der Stärke der jeweiligen Oberflächenmodifikationen können auch dadurch herbeigeführt werden, dass unterschiedliche Granulate mit unterschiedlichen Korngrößenverteilungen zum Befüllen unterschiedlicher Bereiche des Innenraums des rohrförmigen Metallmantels verwendet werden.

Um das elektrisch isolierende Material noch stabiler zu machen und insbesondere auch seinem Ausbrechen in Randbereichen entgegen zu wirken ist es vorteilhaft, wenn zumindest abschnittsweise ein mit einem Imprägniermittel, insbesondere einem Silikonharz versetztes Magnesiumoxidgranulat als elektrisch isolierendes Material in den Innenraums des rohrförmigen Metallmantels eingebracht wird und danach, aber nicht zwingend unmittelbar danach, ein Temperschritt durchgeführt wird, so dass dadurch Granulatkörner oder durch Verdichten entstandene Bestandteile bzw. Fragmente des Formkörpers miteinander und/oder mit dem Innenleiter und/oder mit dem rohrförmigen Metallmantel verklebt werden.

Besonders bevorzugt ist es, wenn beim radialen Verdichten ein so hoher Druck angewendet wird, dass es zu einer plastischen Verformung des elektrischen Heizelements, insbesondere zu einer Querschnittsreduktion des elektrischen Heizelements von einigen Prozent, d.h. insbesondere zwischen 2 und 10 Prozent, kommt. Allerdings ist der ideale Druck abhängig von dem Material und der Geometrie des jeweiligen elektrischen Heizelements und des rohrförmigen Metallmantels, die variieren kann. Das Verdichten kann insbesondere durch Pressverdichten, Walzverdichten oder Hämmerverdichten bewirkt werden.

Vorzugsweise wird ein Magnesiumoxidgranulat mit einer Korngrößenverteilung, deren Maximum im Bereich zwischen 30µm und 300µm liegt, verwendet. Besonders bevorzugt ist es dabei, wenn die Breite der Korngrößenverteilung einen Bereich zwischen etwa 30µm und über 100µm überdeckt.

Die Erfindung wird nachfolgend anhand von Figuren, die Ausführungsbeispiele darstellen, näher erläutert. Es zeigt:
- Fig. 1a:: ein erstes Ausführungsbeispiel einer elektrischen Heizvorrichtung in einer teilweise geöffneten Darstellung,
- Fig. 1b:: das elektrische Heizelement der elektrischen Heizvorrichtung aus Figur 1a in einer ersten Schnittdarstellung,
- Fig. 1c:: das elektrische Heizelement aus Figur 1b mit daran angeordneten Anschlussbolzen,
- Fig. 1d:: eine Ausschnittsvergrößerung eines Bereichs im Inneren der elektrischen Heizvorrichtung aus Figur 1a,
- Fig. 1e:: eine Prinzipskizze der Struktur von Magnesiumoxidkörnern und Abschnitten der Wendel des elektrischen Heizelements und des rohrförmigen Metallmantels der elektrischen Heizvorrichtung aus Figur 1a,
- Fig. 2a:: ein zweites Ausführungsbeispiel einer elektrischen Heizvorrichtung in einer teilweise geöffneten Darstellung,
- Fig. 2b:: das elektrische Heizelement der elektrischen Heizvorrichtung aus Figur 2a mit daran angeordneten Anschlussbolzen,
- Fig. 2c:: eine Ausschnittsvergrößerung eines Bereichs im Inneren der elektrischen Heizvorrichtung aus Figur 1a,
- Fig. 3a:: eine erste Variante einer Wendel eines elektrischen Heizelements mit durch Eindrücken von Körnern des elektrisch isolierenden Materials hervorgerufenen Oberflächenstrukturen im Querschnitt,
- Fig. 3b:: eine zweite Variante einer Wendel eines elektrischen Heizelements mit durch Eindrücken von Körnern des elektrisch isolierenden Materials hervorgerufenen Oberflächenstrukturen im Querschnitt,
- Fig. 3c:: eine dritte Variante einer Wendel eines elektrischen Heizelements mit durch Eindrücken von Körnern des elektrisch isolierenden Materials hervorgerufenen Oberflächenstrukturen im Querschnitt, und
- Fig. 3d:: eine vierte Variante einer Wendel eines elektrischen Heizelements mit durch Eindrücken von Körnern des elektrisch isolierenden Materials hervorgerufenen Oberflächenstrukturen im Querschnitt.

Die Figuren 1a bis 1e beschreiben ein erstes Ausführungsbeispiel einer elektrischen Heizvorrichtung 1 in einer teilweise geöffneten Darstellung, bei der jedoch insbesondere in Figur 1a das elektrisch isolierende Material 14 fortgelassen ist, um die Übersichtlichkeit zu steigern. Man erkennt den rohrförmigen Metallmantel 13 mit Mittelachse A_{R}, in dessen Rohrinnenraum das über Anschlussbolzen 11,12 mit Strom versorgbare elektrische Heizelement 10 angeordnet ist.

Figur 1b zeigt einen Schnitt durch das elektrische Heizelement 10 aus Figur 1a, das hier durch einen gewendelten Widerstandsdraht mit Flachbandgeometrie gebildet wird, wobei zusätzlich eine Reihe von Größen, mit denen die Flachbandgeometrie und die gewendelte Anordnung charakterisierbar sind, eingezeichnet sind. Man erkennt die im Wesentlichen rechteckförmigen Querschnittsflächen Q mit einer langen Ausdehnungsrichtung, die die Breite B definiert und einer kurzen Ausdehnungsrichtung, welche die Höhe H definiert. Die einzelnen Wendeln W10, die jeweils um die strichliert eingezeichnete Wendelachse A_{W} herum verlaufen, weisen jeweils einen Außendurchmesser D1 und einen Innendurchmesser D2 auf und benachbarte Wendeln W10 sind jeweils um einen Abstand S voneinander beabstandet.

Insbesondere sieht man in dem dargestellten gewendelten Widerstandsdraht 10 in Flachbandgeometrie
- dass die Breite B des Widerstandsdrahts mit Flachbandgeometrie in etwa dem Wendelaußendurchmesser D1 entspricht,
- dass die Breite B des Widerstandsdrahts mit Flachbandgeometrie etwa fünfmal so groß ist wie seine Höhe H, und
- dass der Abstand S zwischen benachbarten Wendeln W10 kleiner ist als die Breite B des Widerstandsdrahts mit Flachbandgeometrie, genauer gesagt etwa 25 Prozent der Breite B beträgt.

Ferner verdeutlicht man sich in Zusammenschau mit Figur 1a, dass die Wendelachse A_{W} des elektrischen Heizelements 10 und die Mittelachse A_{M} des rohrförmigen Metallmantels 13 zusammenfallen, so dass diese beiden Bauteile konzentrisch zueinander angeordnet sind.

Figur 1c zeigt das elektrische Heizelement 10 aus Figur 1b in einer anderen Schnittdarstellung mit daran angeordneten Anschlussbolzen 11,12. Man erkennt, dass diese jeweils mit Anschlussabschnitten 11a,12a in das Wendelinnere von Wendeln des elektrischen Heizelements 10 eingreifen und dort z.B. presskontaktiert sein können.

Die Ausschnittsvergrößerung eines Bereichs im Inneren der elektrischen Heizvorrichtung aus Figur 1a gemäß Figur 1d und die Prinzipskizze der Struktur von Granulatkörnern 14.1,14.2, hier Magnesiumoxidgranulat, und Abschnitten der Wendel W10 des elektrischen Heizelements 10 und des rohrförmigen Metallmantels 13 der elektrischen Heizvorrichtung aus Figur 1a, gemäß Figur 1e veranschaulichen den wichtigen Aspekt der Erfindung, dass das elektrisch isolierende Material 14 ein Granulat aus (Magnesiumoxid-)Körnern 14.1,14.2 unterschiedlicher Größe mit Kanten und Vorsprüngen 14.3 ist, und dass mindestens eine Oberfläche mindestens einer Wendel W10 Abschnitte aufweist, in denen (Magnesiumoxid-)Körner unter lokaler Verformung zumindest teilweise in das elektrische Heizelement hineingepresst sind, was durch die unregelmäßig gezackten Oberflächen der Wendel W10 veranschaulicht wird. Wie man in Figur 1e erkennt, erfolgt auch eine entsprechende Modifikation der Innenseite des rohrförmigen Metallmantels 13, die insbesondere auch hier den Wärmeübertrag verbessert und zudem auch zu einer erhöhten mechanischen Stabilität beiträgt.

Die Figuren 2a bis 2c beschreiben ein zweites Ausführungsbeispiel einer elektrischen Heizvorrichtung 2 in einer teilweise geöffneten Darstellung, bei der jedoch insbesondere in Figur 2a das elektrisch isolierende Material 24 fortgelassen ist, um die Übersichtlichkeit zu steigern. Man erkennt den rohrförmigen Metallmantel 23 mit Mittelachse A_{R}, in dessen Rohrinnenraum das über Anschlussbolzen 21,22 mit Strom versorgbare elektrische Heizelement 20 angeordnet ist.

Figur 2b zeigt eine Außenansicht des elektrischen Heizelements 20 aus Figur 2a, das hier durch Aufwendeln einer geschlitzten Platte aus einem Widerstandsdrahtmaterial entsteht, wodurch den entstehenden Wendeln W20 eine Flachbandgeometrie aufgeprägt wird. Ferner verdeutlicht man sich in Zusammenschau mit Figur 2a, dass die Wendelachse A_{W} des elektrischen Heizelements 20 und die Mittelachse A_{M} des rohrförmigen Metallmantels 23 zusammenfallen, so dass diese beiden Bauteile konzentrisch zueinander angeordnet sind.

Die Ausschnittsvergrößerung eines Bereichs im Inneren der elektrischen Heizvorrichtung aus Figur 2a gemäß Figur 2d veranschaulichen im Wesentlichen in gleicher Weise wie die Figuren 1d und 1e, dass das elektrisch isolierende Material 24 ein Granulat aus (Magnesiumoxid-)Körnern unterschiedlicher Größe mit Kanten und Vorsprüngen, und dass mindestens eine Oberfläche mindestens einer Wendel W10 Abschnitte aufweist, in denen (Magnesiumoxid-)Körner unter lokaler Verformung zumindest teilweise in das elektrische Heizelement hineingepresst sind, was durch die unregelmäßig gezackten Oberflächen der Wendel W10 veranschaulicht wird.

Die Figuren 3a bis 3d zeigen vier unterschiedliche Varianten von Wendeln W1,W2,W3,W4 im Querschnitt, wodurch der flachbandförmige Querschnitt deutlich zu Tage tritt. Die Wendeln W1,W2,W3,W4 jeweils vier Seiten oder Oberflächen W1.1,W1.2, W1.3,W1.4; W2.1, W2.2,W2.3,W2.4; W3.1,W3.2,W3.3,W3.4; W4.1, W4.2.,W4.3,W4.4 auf, die sich hinsichtlich ihrer durch das Eindrücken von Partikeln des elektrisch isolierenden Materials, insbesondere von Magnesiumoxidgranulatkörnern, hervorgerufenen Oberflächenrauigkeit und somit der für den Wärmeübertrag verfügbaren effektiven Grenzfläche zum elektrisch isolierenden Material unterscheiden. Dabei sind die Seiten oder Oberflächen W1.1,W2.1,W3.1 und W4.1 der Innenseite des rohrförmigen Metallmantels zugewandt, die Seiten oder Oberflächen W1.2,W2.2,W3.2 und W4.2 dessen Mittelachse A_{R} und die verbleibenden Seiten oder Oberflächen W1.3,W2.3,W3.3,W4.1,W4.1,W4.2, W4.3,W4.4 jeweils benachbarten Wendeln.

In der Darstellung gemäß Figur 3a ist dabei die erzielte Oberflächenrauigkeit der Wendel W1 auf allen vier Seiten oder Oberflächen W1.1, W1.2,W1.3,W1.4 ungefähr gleich. Dieses Ergebnis ist bei einer homogenen Befüllung mit (Magnesiumoxid-) granulat erzielbar; das Maß der Rauigkeit ist dabei durch Wahl der Korngrößenverteilung beeinflussbar.

In der Darstellung gemäß Figur 3b ist hingegen die erzielte Oberflächenrauigkeit der Wendel W2 auf der der Mittelachse A_{R} des rohrförmigen Metallmantels zugewandten Seite oder Oberfläche W2.2 geringer als auf den anderen Seiten oder Oberflächen W2.1,W2.3,W2.4.

Insbesondere durch schichtweises Einfüllen von (Magnesiumoxid) Granulaten mit unterschiedlichen Korngrößenverteilungen ist es möglich, die Rauigkeit von Seiten oder Oberflächen W3.1,W3.2,W4.1, W4.2, die in bzw. entgegen der radialen Richtung orientiert sind im Vergleich zu Seiten oder Oberflächen W3.3,W3.4,W4.3,W4.4, die in bzw. entgegen der Erstreckungsrichtung der elektrischen Heizvorrichtung orientiert sind zu variieren, wie dies in den Figuren 3c und 3d zu sehen ist.

### Bezugszeichenliste

- 1,2: elektrische Heizvorrichtung
- 10,20: elektrisches Heizelement
- 11,12,21,22: Anschlussbolzen
- 11a,12a: Anschlussabschnitt
- 13,23: rohrförmiger Metallmantel
- 14,24: elektrisch isolierendes Material
- 14.1,14.2: Granulatkörner
- 14.3: Vorsprung
- A_{R}: Mittelachse
- A_{W}: Wendelachse
- B: Breite
- D1: Außendurchmesser
- D2: Innendurchmesser
- H: Höhe
- Q: Querschnittsfläche
- S: Abstand
- W1,W2,W3,W4,W10,W20: Wendel
- W1.1,W1.2,W1.3,W1.4, W2.1,W2.2,W2.3,W2.4, W3.1,W3.2,W3.3,W3.4, W4.1,W4.2,W4.3,W4.4,: Oberfläche

## Patentansprüche

1. Elektrische Heizvorrichtung (1,2) mit einem elektrischen Heizelement (10,20), das trägerfrei innerhalb des Rohrinnenraums mindestens eines rohrförmigen Metallmantels (13,23) angeordnet und von diesem mit einem verdichteten, elektrisch isolierenden Material (14,24) elektrisch isoliert ist, wobei
das elektrische Heizelement (10,20) zumindest abschnittsweise Wendeln (W1,W2,W3,W4,W10,W20) mit einer Flachbandgeometrie aufweist, wobei die Wendeln (W1,W2,W3,W4,W10,W20) mit Flachbandgeometrie einen Innendurchmesser (D2), einen Außendurchmesser (D1) und einem Abstand (S) zwischen benachbarten Wendeln (W1,W2,W3,W4,W10,W20) aufweisen und derart geformt sind, dass die flache Seite der Wendeln (W1,W2,W3, W4,W10,W20) mit Flachbandgeometrie parallel zur Wendelachse (A_{W}) verläuft,
**dadurch gekennzeichnet, dass** zumindest in Teilbereichen des Innenraums des rohrförmigen Metallmantels (13,23), die an mindestens eine Wendel (W1,W2,W3,W4,W10,W20) angrenzen, das verdichtete elektrisch isolierende Material (14,24) entweder ein verdichtetes Granulat aus Granulatkörnern (14.1,14.2) unterschiedlicher Größe mit Kanten und Vorsprüngen (14.3) ist, oder das verdichtete isolierende Material ein verdichtetes Formteil aus einem elektrisch isolierenden Material ist,
und dass mindestens eine Oberfläche (W1.1,W1.2,W1.3,W1.4, W2.1,W2.2,W2.3,W2.4,W3.1,W3.2,W3.3,W3.4,W4.1,W4.2,W4.3, W4.4) mindestens einer Wendel (W1,W2,W3,W4,W10,W20) Abschnitte aufweist, in denen entweder Granulatkörner (14.1,14.2) oder bei der Verdichtung des Formteils entstehende Bestandteile des Formteils unter lokaler Verformung des elektrischen Heizelements (10,20) zumindest teilweise in das elektrische Heizelement (10,20) hineingepresst sind.

2. Elektrische Heizvorrichtung (1,2) nach Anspruch 1, **dadurch gekennzeichnet, dass** das verdichtete Granulat zumindest abschnittsweite imprägniert ist.

3. Elektrische Heizvorrichtung (1,2) nach Anspruch 2, **dadurch gekennzeichnet, dass** Körner (14.1,14.2) des verdichteten Granulats miteinander durch den Zusatz des Imprägniermittels und anschließendes Tempern miteinander und/oder mit dem elektrischen Heizelement (10,20) und/oder mit dem rohrförmigen Metallmantel (13,23) verklebt sind.

4. Elektrische Heizvorrichtung (1,2) nach einem der vorstehenden Ansprüche,
**dadurch gekennzeichnet, dass** die Wendelachse (A_{W}) parallel zur Rohrmittelachse (A_{R}) des rohrförmigen Metallmantels (13,23) verläuft.

5. Elektrische Heizvorrichtung (1,2) nach einem der vorstehenden Ansprüche,
**dadurch gekennzeichnet, dass** mindestens eine Wendel (W1,W2,W3,W4,W10,W20) mehrere Oberflächen (W1.1,W1.2,W1.3,W1.4,W2.1,W2.2,W2.3,W2.4,W3.1,W3.2,W3.3, W3.4,W4.1,W4.2,W4.3,W4.4)aufweist, in denen Granulatkörner (14.1,14.2) oder bei der Verdichtung des Formteils entstehende Bestandteile des Formteils unter lokaler Verformung des elektrischen Heizelements (10,20) zumindest teilweise in das elektrische Heizelement (10,20) hineingepresst sind.

6. Elektrische Heizvorrichtung (1,2) nach Anspruch 5, **dadurch gekennzeichnet, dass** die relative Vergrößerung der Kontaktfläche zwischen elektrischem Heizelement (10,20) und elektrisch isolierendem Material (14,24) für mindestens zwei unterschiedliche Oberflächen (W1.1,W1.2,W1.3,W1.4, W2.1,W2.2,W2.3,W2.4,W3.1,W3.2,W3.3, W3.4,W4.1,W4.2,W4.3,W4.4), in die Granulatkörner (14.1, 14.2) unter lokaler Verformung des elektrischen Heizelements (10,20) zumindest teilweise in das elektrische Heizelement (10,20) hineingepresst sind, unterschiedlich ist.

7. Elektrische Heizvorrichtung (1,2) nach Anspruch 6, **dadurch gekennzeichnet, dass** die relative Vergrößerung der Kontaktfläche zwischen elektrischem Heizelement (10,20) und elektrisch isolierendem Material (14,24) für die dem rohrförmigen Metallmantel (13,23) zugewandte Oberfläche, in die Granulatkörner (14.1,14.2) oder bei der Verdichtung des Formteils entstehende Bestandteile des Formteils unter lokaler Verformung des elektrischen Heizelements (10,20) zumindest teilweise in das elektrische Heizelement (10,20) hineingepresst sind, am größten ist.

8. Verfahren zur Herstellung einer elektrischen Heizvorrichtung (1,2) mit einem elektrischen Heizelement (10,20), das zumindest abschnittsweise Wendeln (W1,W2,W3,W4,W10,W20) mit einer Flachbandgeometrie aufweist, wobei die Wendeln (W1, W2,W3,W4,W10,W20) mit Flachbandgeometrie einen Innendurchmesser (D2), einen Außendurchmesser (D1) und einem Abstand (S) zwischen benachbarten Wendeln (W1,W2,W3,W4,W10,W20) aufweisen und derart geformt sind, dass die flache Seite der Wendeln (W1,W2,W3,W4,W10,W20) mit Flachbandgeometrie parallel zur Wendelachse (A_{W}) verläuft,
wobei das elektrische Heizelement (10,20) innerhalb des Rohrinnenraums eines rohrförmigen Metallmantels (13,23) angeordnet und von diesem mit einem elektrisch isolierenden Material (14,24) elektrisch isoliert ist mit den Schritten
- Erzeugen des elektrischen Heizelements (10,20),
- Anordnen des elektrischen Heizelements (10,20) im Innenraum des rohrförmigen Metallmantels (13,23),
- Einbringen des elektrisch isolierenden Materials (14,24) in den Innenraum des rohrförmigen Metallmantels (13,23), und
- Verdichten des elektrisch isolierenden Materials (14,24),
**dadurch gekennzeichnet, dass** das elektrisch isolierende Material (14,24) ein Granulat aus Granulatkörnern (14.1,14.2) unterschiedlicher Größe mit Kanten und Vorsprüngen (14.3) oder ein Formteils ist, wobei das Granulat oder das Formteil in radialer Richtung mindestens so stark verdichtet wird, dass Abschnitte, insbesondere Kanten und Vorsprünge (14.3), von Granulatkörnern (14.1,14.2) oder bei der Verdichtung des Formteils entstehende Bestandteile des Formteils unter lokaler Verformung des elektrischen Heizelements (10,20) in mindestens eine Oberfläche ((W1.1,W1.2,W1.3,W1.4,W2.1,W2.2, W2.3,W2.4,W3.1,W3.2,W3.3,W3.4,W4.1,W4.2,W4.3,W4.4) mindestens einer Wendel (W1,W2,W3,W4,W10,W20) mit Flachbandgeometrie hineingepresst werden.

9. Verfahren nach Anspruch 8,
**dadurch gekennzeichnet, dass** das Einbringen des elektrisch isolierenden Materials (14,24) in den Innenraum des rohrförmigen Metallmantels (13,23) zumindest teilweise dadurch erfolgt, dass man die Granulatkörner (14.1,14.2) des Granulats unter Rütteln von einer Stirnseite her in den rohrförmigen Metallmantel (13,23) einrieseln lässt.

10. Verfahren nach Anspruch 8 oder 9,
**dadurch gekennzeichnet, dass** das elektrisch isolierende Material (14,24) vor dem Verdichten eine Rütteldichte von weniger als 2,45 g/cm³ hat.

11. Verfahren nach Anspruch 9 oder 10,
**dadurch gekennzeichnet, dass** ein Teil des elektrisch isolierenden Materials (14,24) als Formkörper in den Innenraum des rohrförmigen Metallmantels (13,23) eingebracht wird.

12. Verfahren nach einem der Ansprüche 8 bis 11,
**dadurch gekennzeichnet, dass** zumindest abschnittsweise ein mit einem Imprägniermittel, insbesondere einem Silikonharz versetztes Granulat als elektrisch isolierendes Material (14,24) in den Innenraums des rohrförmigen Metallmantels (13,23) eingebracht wird und dass ein Temperschritt durchgeführt wird, so dass dadurch Granulatkörner miteinander und/oder mit dem Innenleiter (10,20) und/oder mit dem rohrförmigen Metallmantel (13,23) verklebt werden.

13. Verfahren nach einem der Ansprüche 8 bis 12,
**dadurch gekennzeichnet, dass** beim Verdichten ein so hoher Druck angewendet wird, dass es zu einer plastischen Verformung des elektrischen Heizelements (10,20), insbesondere zu einer Querschnittsreduktion des elektrischen Heizelements (10,20) von einigen Prozent kommt.

14. Verfahren nach einem der Ansprüche 8 bis 13,
**dadurch gekennzeichnet, dass** ein Magnesiumoxidgranulat mit einer Korngrößenverteilung, deren Maximum im Bereich zwischen 30µm und 300 µm liegt, verwendet wird.

15. Verfahren nach Anspruch 14,
**dadurch gekennzeichnet, dass** die FWHM-Breite der Korngrößenverteilung des Magnesiumoxidgranulats einen Bereich zwischen etwa 30µm und über 100µm überdeckt.

## Claims

1. Electric heating device (1, 2), having an electric heating element (10, 20), which is arranged unsupported inside the tubular interior of at least one tubular metal casing (13, 23), and which is electrically insulated from the latter by means of a compressed, electrically insulating material (14, 24), wherein
the electric heating element (10, 20) comprises, at least partially, helices (W1, W2, W3, W4, W10, W20) which have a flat strip geometry, wherein the helices (W1, W2, W3, W4, W10, W20) with flat strip geometry comprise an inner diameter (D2), an outer diameter (D1), and a distance (S) between adjacent helices (W1, W2, W3, W4, W10, W20) and are formed such that the flat side of the helices (W1, W2, W3, W4, W10, W20) with flat strip geometry extends parallel to the axis of the helix (A_{W}), **characterized in that**, at least in some regions of the interior of the tubular metal casing (13, 23) which are adjacent to at least one helix (W1, W2, W3, W4, W10, W20), the compressed electrically insulating material (14, 24) is either a compressed granulate material consisting of granules (14.1, 14.2) of different sizes and having edges and protrusions (14.3), or the compressed insulating material is a compressed molded part consisting of an electrically insulating material,
and **in that** at least one surface (W1.1, W1.2, W1.3, W1.4, W2.1, W2.2, W2.3, W2.4, W3.1, W3.2, W3.3, W3.4, W4.1, W4.2, W4.3, W4.4) of at least one helix (W1, W2, W3, W4, W10, W20) comprises sections in which either granules (14.1, 14.2) or components of the molded part created during the compression of the molded part, are pressed, under local deformation of the electric heating element (10, 20), at least partially into the electric heating element (10, 20).

2. Electric heating device (1, 2) in accordance with claim 1,
**characterized in that** the compressed granulate material is at least partially impregnated.

3. Electric heading device (1, 2) in accordance with claim 2,
**characterized in that** granules (14.1, 14.2) of the compressed granulate material are bonded to each other and/or to the electric heating element (10, 20) and/or to the tubular metal casing (13, 23) by means of adding the impregnating agent and subsequent annealing.

4. Electric heating device (1, 2) in accordance with any of the preceding claims, **characterized in that** the axis of the helix (A_{W}) extends parallel to the tubular middle axis (A_{R}) of the tubular metal casing (13, 23).

5. Electric heating device (1, 2) in accordance with any of the preceding claims, **characterized in that** at least one helix (W1, W2, W3, W4, W10, W20) comprises numerous surfaces (W1.1, W1.2, W1.3, W1.4, W2.1, W2.2, W2.3, W2.4, W3.1, W3.2, W3.3, W3.4, W4.1, W4.2, W4.3, W4.4) in which granules (14.1, 14.2), or components of the molded part created during the compression of the molded part, are at least partially pressed, under local deformation of the electric heating element (10, 20), into the electric heating element (10, 20).

6. Electric heating device (1, 2) in accordance with claim 5,
**characterized in that** the relative enlargement of the contact surface between the electric heating element (10, 20) and the electrically insulating material (14, 24) differs for at least two different surfaces (W1.1, W1.2, W1.3, W1.4, W2.1, W2.2, W2.3, W2.4, W3.1, W3.2, W3.3, W3.4, W4.1, W4.2, W4.3, W4.4) in which granules (14.1, 14.2) are at least partially pressed, under local deformation of the electric heating element (10, 20), into the electric heating element (10, 20).

7. Electric heating device (1, 2) in accordance with claim 6,
**characterized in that** the relative enlargement of the contact surface between the electric heating element (10, 20) and the electrically insulating material (14, 24) is the largest for the surface facing the tubular metal casing (13, 23) in which the granules (14.1, 14.2), or the components of the molded part created during the compression of the molded part, are at least partially pressed, under local deformation of the electric heating element (10, 20), into the electric heating element (10, 20).

8. Method for manufacturing an electric heating device (1, 2) having an electric heating element (10, 20) which comprises, at least partially, helices (W1, W2, W3, W4, W10, W20) which have a flat strip geometry, wherein the helices (W1, W2, W3, W4, W10, W20) with flat strip geometry comprise an inner diameter (D2), an outer diameter (D1, and a distance (S) between adjacent helices (W1, W2, W3, W4, W10, W20) and are formed such that the flat side of the helices (W1, W2, W3, W4, W10, W20) with flat strip geometry extends parallel to the axis of the helix (A_{W}),
wherein the electric heating element (10, 20) is arranged inside the tubular interior of a tubular metal casing (13, 23) and is electrically insulated from the latter by means of an electrically insulating material (14, 24), and comprising the steps:
- producing the electric heating element (10, 20),
- arranging the electric heating element (10, 20) in the interior of the tubular metal casing (13, 23),
- introducing the electrically insulating material (14, 24) into the interior of the tubular metal casing (13, 23), and
- compressing the electrically insulating material (14, 24),
**characterized in that** the electrically insulating material (14, 24) is a granulate material consisting of granules (14.1, 14.2) of differing sizes and having edges and protrusions (14.3), or a molded part, wherein the granulate material or the molded part is compressed in the radial direction at least strongly enough in order to press parts, in particular the edges and protrusions (14.3), of granules (14.1, 14.2) or components of the molded part created during the compression of the molded part, are pressed, under local deformation of the electric heating element (10, 20), into at least one surface (W1.1, W1.2, W1.3, W1.4, W2.1, W2.2, W2.3, W2.4, W3.1, W3.2, W3.3, W3.4, W4.1, W4.2, W4.3, W4.4) of at least one helix (W1, W2, W3, W4, W10, W20) with flat strip geometry.

9. Method in accordance with claim 8,
**characterized in that** the introduction of the electrically insulating material (14, 24) into the interior of the tubular metal casing (13, 23) is at least partially carried out by causing the granules (14.1, 14.2) of the granulate material to trickle into the tubular metal casing (13, 23) from and end face by means of shaking.

10. Method in accordance with claim 8 or 9,
**characterized in that** the electrically insulating material (14, 24) has a tap density of less than 2.45 g/cm³ before the compression.

11. Method in accordance with claim 9 or 10,
**characterized in that** a portion of the electrically insulating material (14, 24) is introduced into the interior of the tubular metal casing (13, 23) as molding particles.

12. Method in accordance with any of claims 8 to 11,
**characterized in that**, at least partially, a granulate material to which an impregnating agent, in particular a silicone resin, has been added is introduced into the interior of the tubular metal casing (13, 23) as electrically insulating material (14, 24), and **in that** an annealing step is carried out in order that the granules become bonded to each other and/or to the electric heating element (10, 20) and/or to the tubular metal casing (13, 23).

13. Method in accordance with any of claims 8 to 12,
**characterized in that**, during compression, a pressure is used that is high enough so as to bring about a plastic deformation of the electric heating element (10, 20), in particular a reduction of a few percent of the cross section of the electric heating element (10, 20).

14. Method in accordance with any of claims 8 to 13,
**characterized in that** a magnesium oxide granulate material with a particle size distribution in the maximum range of 30µm and 300µm is used.

15. Method in accordance with claim 14,
**characterized in that** the FWHM width of the particle size distribution of the magnesium oxide granulate material covers a range of between approximately 30µm and over 100µm.

## Revendications

1. Dispositif de chauffage électrique (1, 2) comportant un élément chauffant électrique (10, 20) prévu dans l'espace tubulaire intérieur sans support d'au moins une enveloppe métallique tubulaire (13, 23) et est isolé électriquement de celle-ci par un matériau isolant électrique comprimé (14, 24), dans lequel :
- l'élément chauffant électrique (10, 20) comporte au moins par segments, des spires (W1, W2, W3, W4, W10, W20) à géométrie de ruban plat,
* les spires (W1, W2, W3, W4, W10, W20) à géométrie de ruban plat ayant un diamètre intérieur (D2), un diamètre extérieur (D1) et un intervalle (S) entre les spires voisines (W1, W2, W3, W4, W10, W20) formées pour que le côté plat des spires (W1, W2, W3, W4, W10, W20) à géométrie de ruban plat soit parallèle à l'axe (A_{W}) de la spire,
dispositif **caractérisé en ce que**
dans au moins des zones partielles du volume intérieur de l'enveloppe métallique tubulaire (13, 23) qui, sont adjacentes à au moins une spire (W1, W2, W3, W4, W10, W20) le matériau électro-isolant comprimé (14, 24) est soit des granulats comprimés formés de grains de granulats (14.1, 14.2) de tailles différentes avec des arêtes et des reliefs (14.3) ou le matériau isolant comprimé est une pièce moulée comprimée en un matériau électro-isolant, et
- au moins une surface (W1.1, W1.2, W1.3, W1.4, W2.1, W2.2, W2.3, W2.4, W3.1, W3.2, W3.3, W3.4, W4.1, W4.2, W4.3, W4.4) d'au moins une spire (W1, W2, W3, W4, W10, W20) a des segments dans lesquels soit les grains de granulats (14.1, 14.2) soit des composants de la pièce de forme, générés par la compression de la pièce de forme sous déformation locale de l'élément chauffant électrique (10, 20) sont pressés au moins en partie dans l'élément chauffant électrique (10, 20).

2. Dispositif de chauffage électrique (1, 2) selon la revendication 1, **caractérisé en ce que**
le granulat comprimé en imprégné au moins par segments.

3. Dispositif de chauffage électrique (1, 2) selon la revendication 2, **caractérisé en ce que**
les grains (14.1, 14.2) du granulat comprimé sont collés les uns aux autres par l'adjonction d'un agent d'imprégnation et ensuite tremper ensemble et/ou avec l'élément chauffant électrique (10, 20) et/ou avec l'enveloppe métallique tubulaire (13, 23).

4. Dispositif de chauffage électrique (1, 2) selon la revendication précédente,
**caractérisé en ce que**
l'axe (A_{W}) de la spire est parallèle à l'axe du médian du tube (A_{R}) de l'enveloppe métallique tubulaire (13, 23).

5. Dispositif de chauffage électrique (1, 2) selon l'une des revendications précédentes,
**caractérisé en ce que**
au moins une spire (W1, W2, W3, W4, W10, W20) a plusieurs surfaces (W1.1, W1.2, W1.3, W1.4, W2.1, W2.2, W2.3, W2.4, W3.1, W3.2, W3.3, W3.4, W4.1, W4.2, W4.3, W4.4) dans lesquelles les grains de granulat (14.1, 14.2) ou les composants de la pièce de forme générés par la compression de la pièce de forme par déformation locale de l'élément chauffant électrique (10, 20) sont pressés au moins en partie dans l'élément chauffant électrique (10, 20).

6. Dispositif de chauffage électrique (1, 2) selon la revendication 5, **caractérisé en ce que**
l'augmentation relative de la surface de contact entre un élément chauffant électrique (10, 20) et le matériau électro-isolant (14, 24) est différent pour au moins deux surfaces différentes (W1.1, W1.2, W1.3, W1.4, W2.1, W2.2, W2.3, W2.4, W3.1, W3.2, W3.3, W3.4, W4.1, W4.2, W4.3, W4.4) dans lesquelles les grains de granulat (14.1, 14.2) sont pressés différemment au moins en partie dans l'élément chauffant électrique (10, 20) par la déformation locale de l'élément chauffant électrique (10, 20).

7. Dispositif de chauffage électrique (1, 2) selon la revendication 6, **caractérisé en ce que**
l'augmentation relative de la surface de contact entre l'élément chauffant électrique (10, 20) et l'élément électro-isolant (14, 24) est la plus grande pour la surface tournée vers l'enveloppe métallique tubulaire (13, 23), dans laquelle les grains de granulat (14.1, 14.2) ou des composants de la pièce de forme générés par la compression de la pièce de forme, sous déformation locale de l'élément chauffant électrique (10, 20) sont pressés en partie dans l'élément chauffant électrique (10, 20).

8. Procédé de production d'un dispositif chauffant électrique (1, 2) ayant un élément chauffant électrique (10, 20) qui a, au moins par segments, des spires (W1, W2, W3, W4, W10, W20) à géométrie de ruban plat,
* les spires (W1, W2, W3, W4, W10, W20), à géométrie de ruban plat, ayant un diamètre intérieur (D2), un diamètre extérieur (D1) et un intervalle (S) entre les spires voisines (W1, W2, W3, W4, W10, W20) formées pour que le côté plat des spires (W1, W2, W3, W4, W10, W20) à géométrie de ruban plat, soit parallèle à l'axe (A_{W}) des spires,
* l'élément chauffant électrique (10, 20) étant logé dans le volume tubulaire intérieur d'une enveloppe métallique tubulaire (13, 23) en étant isolé électriquement de celle-ci par un matériau électro-isolant (14, 24), comprenant les étapes suivantes consistant à :
- réaliser l'élément chauffant électrique (10, 20),
- installer l'élément chauffant électrique (10, 20) dans le volume intérieur de l'enveloppe métallique de forme tubulaire (13, 23),
- introduire le matériau électro-isolant (14, 24) dans le volume intérieur de l'enveloppe métallique tubulaire (13, 23), et
- comprimer le matériau électro-isolant (14, 24),
procédé **caractérisé en ce que**
le matériau électro-isolant (14, 24) est un granulat de grains de granulat (14.1, 14.2) de tailles différentes ayant des arêtes et des reliefs (14.3) ou une pièce de forme,
- le granulat ou la pièce de forme étant comprimés dans la direction radiale au moins suffisamment fortement pour que des segments, en particulier, des arêtes et les reliefs (14.3) de grains de granulat (14.1, 14.2) ou encore les composants de la pièce de forme produits par la compression de la pièce de forme, par déformation locale de l'élément chauffant électrique (10, 20) soient pressés dans au moins une surface (W1.1, W1.2, W1.3, W1.4, W2.1, W2.2, W2.3, W2.4, W3.1, W3.2, W3.3, W3.4, W4.1, W4.2, W4.3, W4.4) d'au moins une spire (W1, W2, W3, W4, W10, W20) à géométrie de ruban plat.

9. Procédé selon la revendication 8,
**caractérisé en ce que**
l'introduction du matériau électro-isolant (14, 24) dans le volume intérieur de l'enveloppe métallique tubulaire (13, 23) se fait au moins en partie en faisant ruisseler les grains de granulé (14.1, 14.2) du granulat en secouant, à partir d'un côté frontal, dans l'enveloppe métallique tubulaire (13, 23).

10. Procédé selon la revendication 8 ou 9,
**caractérisé en ce que**
le matériau électro-isolant (14, 24) a une densité de ruissellement inférieure à 2,45 g/cm³ avant la compression.

11. Procédé selon la revendication 9 ou 10,
**caractérisé en ce que**
une partie du matériau électro-isolant (14, 24) est introduit comme pièce de forme dans le volume intérieur de l'enveloppe métallique tubulaire (13, 23).

12. Procédé selon l'une des revendications 8 à 11,
**caractérisé en ce que**
on introduit au moins par segments un matériau électro-isolant (14, 24) muni d'un moyen d'imprégnation du granulat avec de la résine de silicone, dans le volume intérieur de l'enveloppe métallique tubulaire (13, 23), et
- on applique une étape de trempe pour coller ainsi les grains de granulés entre eux et/ou au conducteur intérieur (10, 20) et/ou à l'enveloppe métallique tubulaire (13, 23).

13. Procédé selon l'une des revendications 8 à 12,
**caractérisé en ce que**
à la compression, on applique une pression suffisamment élevée pour produire une déformation plastique de l'élément chauffant électrique (10, 20) en particulier une réduction de section de quelques pourcents de l'élément électrique chauffant (10, 20).

14. Procédé selon l'une des revendications 8 à 13,
**caractérisé en ce que**
on utilise un granulat d'oxyde de magnésium à répartition de granulométrie dont le maximum est dans une plage comprise entre 30 µm et 300 µm.

15. Procédé selon la revendication 14,
**caractérisé en ce que**
la largeur à mi-hauteur FWHM de la répartition de la granulométrie du granulat d'oxydes de magnésium est dans une plage comprise entre environ 30 µm et plus de 100 µm.
